# EUROPÄISCHE PATENTSCHRIFT

(11) **EP 4 152 352 B1**
(45) Veröffentlichungstag und Bekanntmachung des Hinweises auf die Patenterteilung: **17.12.2025**
(21) Anmeldenummer: 22196065.1
(22) Anmeldetag: 16.09.2022
(51) Int. Cl.: H01F 27/245, H01F 27/30, H01F 27/32, H01F 37/00

(54) **SPULE**
COIL
BOBINE

(30) Priorität: 21.09.2021 DE 102021124334; 21.09.2021 DE 202021105084 U
(43) Veröffentlichungstag der Anmeldung: 22.03.2023
(73) Patentinhaber: EWS GmbH, 90763 Fürth (DE)
(72) Erfinder: Waldmann, Dieter, 90763 Fürth (DE)
(74) Vertreter: Pröll, Jürgen

(56) Entgegenhaltungen:
- DE-A1- 102019 100 517
- US-A1- 2017 271 075
- US-A1- 2018 114 625

## Beschreibung

Die vorliegende Erfindung betrifft eine Spule an deren magnetisierbarer Kern an mindestens zwei gegenüberliegenden Seiten jeweils mindestens ein Abstandselement angeordnet ist, welches dazu dient, zwischen dem magnetisierbarer Kern einen definierten bzw. gleichmäßigen Luftkanal auszubilden.

Eine Spule bzw. ein sogenanntes Wickelgut, wird in diversen Arten eingesetzt, ein solcher Einsatz ist beispielsweise der Einsatz als Drossel oder in einem Transformator.

### Hintergrund

Spulen und deren Herstellungsverfahren sind hinlänglich bekannt.

Bei der Herstellung von großen Spulen tritt jedoch das Problem auf, dass entweder ein Platzhalter für den Kern der Spule bei der Wicklung der Spule verwendet werden muss oder aber, dass in einem ersten Arbeitsschritt die Wicklung der Spule auf einem geeigneten Spulenkörper oder Wicklungskäfig bzw. einem Träger für die Wicklung hergestellt und nachfolgend der Kern zwischen die Wicklung eingebracht wird.

Bei Verwendung eines Platzhalters für den Kern muss dieser aber nach der Herstellung der Wicklung wieder aus der Wicklung entfernt und anschließend der Kern eingesetzt werden.

Nach dem Aufsetzen auf den Kern muss die Spule mit Hilfe von geeigneten Keilen auf dem Kern fixiert werden. Dies führt zumeist dazu, dass die Wicklung und damit der gesamte Spulenaufbau erheblichen mechanischen Kräften ausgesetzt wird und dadurch sich die Wicklung verziehen oder verformen kann, sodass dann zwischen der Wicklung und dem Kern kein gleichmäßiger Abstand mehr vorhanden ist. Außerdem wäre bei einem verziehen oder verformen der Wicklung kein gleichmäßiger Kraftschluss mehr zwischen der Wicklung und dem Kern vorhanden. Dies würde dann dazu führen, dass beim Betrieb der Spule Schallemissionen in Form von Brummgeräuschen entstehen. Dies ist aber unerwünscht.

### Stand der Technik

Es ist bekannt, Blechpakete als Kern für Spulen zu verwenden. Diese Blechpakete bestehen aus einer Vielzahl von Blechen, die übereinander angeordnet sind. In der Regel weist ein Spulenkörper mindestens einen Stapel eines Blechpakets auf. Zwei Blechpakete können über Abstandshalter voneinander getrennt werden. An den abgewandten Bereichen der Blechpakte werden diese beispielsweise in einem späteren Verfahrensschritt mit einem Joch verbunden.

Gängige Maßnahmen, Blechpakete miteinander zu verbinden umfassen beispielsweise das Bandagieren. Die Bandagen liegen außen am Blechpaket an und können als Klebebänder ausgebildet sein. Anschließend werden die Blechpakete zwischen zwei Leisten aufgenommen. Die Leisten können wiederum mittels Bandagen zusammengehalten werden.

Im Bereich der Verbindungsstellen, d. h. an den Kanten zwischen den einzelnen Leisten, können Abstandselemente aufgesetzt werden. Diese Abstandselemente werden dann mit einem Klebeband umwickelt, sodass ein relativ fester Verbund bereitgestellt wird. Dieser Zusammenbau kann anschließend mit einer Wicklung versehen und auf ein Joch aufgesetzt werden.

Aus DE 12 89 913 A ist bekannt, zur Pressung und Halterung von geschichteten Eisenkernen, Presselemente aus nichtmetallischen Werkstoffen durch Zugfäden aus hochfestem Material zu verstärken und/oder miteinander zu verspannen. Zusätzlich weisen die Leisten, welche die Blechpakete überragen, Öffnungen auf, durch welche Schrauben eingesetzt werden können. Über die Schrauben können die Spulenkörper fest mit einem Joch verbunden werden. Hierzu weist das Joch eine korrespondierende Öffnung auf, durch welche die Schrauben geführt werden.

Solche Spulenkörper weisen jedoch verschiedene Nachteile auf. Zum einen können die Blechpakete während der Montage und der Befestigung verrutschen. Zum anderen müssen eine Vielzahl von einzelnen Komponenten, wie Leisten, Klebebänder und Abstandselemente eingesetzt und ausgerichtet werden. Die Kosten zur Bereitstellung eines solchen Spulenkörpers sind daher erhöht.

Aus DE 2 412 622 A eine Halterung für Drosselspulen bekannt, wobei die Halterung einen Drosselspulenkörper mit einer Spulenanordnung sowie eine Packung von dünnen Blechscheiben umgibt. Die Halterung umfasst einen Einfassungs- oder Umklammerungskanal sowie eine Grundplatte für die Verankerung. Im verbauten Zustand umgreift der Umklammerungskanal den Drosselspulenkörper und wird mit der Grundplatte verrastet.

Der Drosselspulenkörper wird sowohl über Rastelemente in der Grundplatte als auch über Rastelemente in dem Umklammerungskanal fest in Position gehalten.

Eine solche Vorrichtung ist jedoch nur für einen definierten Drosselspulenkörper mit einer definierten Spulenanordnung verwendbar. Außerdem ist keine Lösung zur sicheren Befestigung von Blechpaketen angegeben, wie beispielsweise für eine weitere Montage an einem Joch.

Aus WO 2017/130874 A1 und US 2019/0013144 A1 ist eine Spulenanordnung bekannt, die magnetisierbare Kerne und die Kerne umgebende Wicklungen offenbart. Die Kerne sind von einer Isolationsvorrichtung gehalten, welche sowohl einen Luftspalt zwischen den Kernen und den Wicklungen als auch einen Luftspalt zu äußeren, nicht umwickelten Kernen bereitstellt. Die Isolationsvorrichtung weist zwei gegenüberliegende Schalenteile auf, die jeweils zwei Halbschalen für die Kerne aufweisen. Die Schalenteile werden über seitliche Wände zusammengehalten.

Aus US 2017/0271075 A1 und DE 11 2012 000 976 T5 ist eine Spulenanordnungen mit magnetisierbaren Kernen und die Kerne umgebende Wicklungen offenbart, wobei ein Isolator die Kerne hält und einen Luftspalt zwischen den Kernen und den Wicklungen bereitstellt.

Aus der DE 10 2019 100 517 A1 ist eine Spulenkörperschale zur Aufnahme von Blechpaketen oder magnetisierbaren Kernen bekannt. Die Spulenkörperschale weist eine Grundplatte und seitlich erstreckende Verbindungsabschnitte, die orthogonal zur Grundplatte sich erstreckende, gegenüberliegende Wandabschnitte besitzen, auf. Die Grundplatte weist an den Wandabschnitten verlaufende Rinnen auf, die zur Aufnahme von Seitenwänden ausgebildet sind.

### Aufgabe

Gegenüber den aus dem Stand der Technik bekannten Anordnungen besteht die Aufgabe darin, eine Spule aufzuzeigen, bei welcher der magnetisierbare Kern bei der Umwicklung in der Spule angeordnet sein kann und nicht erst nachfolgend einzusetzen ist und zugleich ein definierter gleichmäßiger Luftkanal zwischen dem Kern und der Wicklung verbleibt.

### Lösung

Diese vorstehend genannte Aufgabe wird durch die Merkmale des vorliegenden Patentanspruches 1 gelöst.

Die Spule weist mindestens einen magnetisierbaren Kern oder mindestens ein Blechpaket, das den magnetisierbaren Kern bildet, auf. An dem mindestens einen magnetisierbaren Kern oder dem mindestens einen Blechpaket ist an mindestens zwei gegenüberliegenden Seiten des magnetisierbaren Kerns oder des mindestens einen Blechpakets mindestens jeweils ein Abstandselement angeordnet. Das mindestens eine Abstandselement steht mit dem mindestens einen magnetisierbaren Kern oder dem mindestens einen Blechpaket zumindest an einer Stelle in Berührung, wobei am mindestens einen Abstandselement mindestens zwei Abstandshalter angeordnet sind, die sich entlang des mindestens einen magnetisierbaren Kerns oder des mindestens einen Blechpakets erstrecken. Außerdem liegt eine Wicklung der Spule an den mindestens zwei Abstandshaltern an.

Die Wicklung besteht aus einem elektrischen Leiter, der vorzugsweise einen rechteckigen, quadratischen oder runden Querschnitt besitzt und liegt mit einer voreinstellbaren Kraft an den mindestens zwei Abstandshaltern an. Dadurch werden die Abstandselemente durch die Wicklung auf den mindestens einen magnetisierbaren Kern oder das mindestens eine Blechpaket gepresst.

Die Positionen, an denen die Abstandselemente an dem Blechpaket oder bei Verwendung mehrerer Blechpakte anliegen, befinden sich auf den Blechoberseiten und nicht an den Blechkanten des mindestens einen Blechpaktes. Dadurch werden die Blechpakte über die Positionen der Abstandselemente, wenn die Wicklung erfolgt, auf die Bleche eines Blechpaktes gedrückt. Damit werden die Bleche des Blechpakts, da die Abstandselemente gegenüberliegenden angeordnet sind, zusammengehalten und aufeinandergepresst.

Kommen mehrere Blechpakete zur Bildung des Kerns zum Einsatz, so werden diese mit den Blechkanten aneinanderstoßend angeordnet, wobei zwischen zwei Blechpaketen Abstandsplatten aus elektrisch isolierendem Material zwischengelegt sein können. Es wird in diesem Fall für jedes Blechpakte mindestens ein Paar der Abstandselemente verwendet, welche die Blechpakete zusammendrücken. Als elektrisch isolierendes Material können diverse Arten von Isolierstoffen zum Einsatz kommen. So kann zum Beispiel Kunststoff, wie Thermoplaste oder Duroplaste, oder ein keramischer Werkstoff oder Porzellan oder Elastomere oder Glas oder Glimmer eingesetzt werden, um ein Abstandselement herzustellen.

Blechpakete oder Kerne können über Abstandsplatten voneinander beabstandet angeordnet sein, wie vorherig beschrieben.

Die Blechpakete werden außerdem von den anliegenden Abstandselementen mit den Abstandshalter gestützt. Die Abstandelemente definieren die obere und untere Begrenzung der Wicklung, welche den mindestens einen Kern bzw. das mindestens eine Blechpaket beabstandet abschnittsweise ummanteln.

In einer vorteilhaften Ausgestaltung der Erfindung ist vorgesehen, dass die Abstandselemente auch Träger zusätzlicher Halteelemente und/oder Begrenzungsklammern bzw. Abstandklammern sein können.

Der mindestens eine Kern bzw. das mindestens eine Blechpaket liegt vorzugsweise mittig in der Wicklung.

In einer vorteilhaften Ausgestaltung fällt der Schwerpunkt des Kerns mit dem Schwerpunkt der Wicklung zusammen.

In einer vorteilhaften Ausgestaltung der Erfindung liegt der Kern oder die Kerne bzw. das Blechpaket oder die Blechpakete mittig in der Wicklung. Das mindestens eine Abstandselement in Verbindung mit dem mindestens einen Abstandshalter sind so ausgestaltet, dass diese der Kern oder die Kerne bzw. das Blechpaket oder die Blechpakete so umgeben, dass der Kern oder die Kerne bzw. das Blechpaket oder die Blechpakete bei Erzeugung der Wicklung mittig in der Spule verbleiben.

Durch die Wicklung sind die jeweiligen Abstandselemente, die Blechpakete/Kerne bzw. das Blechpaket/Kern, sowohl bezogen auf die Position der Abstandselemente als auch auf die Position der Blechpakete/Kerne bzw. des Blechpakets/Kerns fixiert und gehalten.

Bevor die Wicklung erfolgt, werden die Abstandselemente und die Blechpakete/Kerne bzw. das Blechpaket/Kern miteinander bzw. zueinander befestigt, zum Beispiel durch geeignete Wickelvorrichtungen, Bandagieren, Verkleben oder mittels Wärmeeintrag, wobei ein bereichsweises Verschmelzen der Komponenten (Abstandselemente, Abstandsplatten, Abstandshalter beispielsweise aus Kunststoff hergestellt) auftreten kann. Es sind dann die Blechpakete/Kerne bzw. das Blechpaket/Kern definiert zueinander ausgerichtet und können nicht mehr verrutschen.

In einer vorteilhaften Ausgestaltung nach Patentanspruch 2 ist vorgesehen, dass die Wicklung kraftschlüssig und/oder formschlüssig an den mindestens zwei Abstandshaltern anliegt. Dadurch wird durch die Kraft, mit der die Wicklung um die Blechpakete/Kerne bzw. das Blechpaket/Kern geführt wird, über die Abstandshalter auf die Abstandselemente übertragen und diese drücken auf Blechpakete/Kerne bzw. das Blechpaket/Kern. Damit werden die einzelnen Blechplatten des Blechpaktes bzw. der Blechpakete zusammengedrückt und in Position gehalten.

Hierbei hat es sich als besonders vorteilhaft gezeigt die Abstandselemente paarweise nahe bei den jeweiligen Außenkanten der Blechpakete/Kerne bzw. des Blechpakets/Kerns anzuordnen, da dann ein aufspreizen der einzelnen Bleche eines Blechpaktes unterbunden wird.

Es ist vorgesehen, dass das mindestens eine Abstandselement die Form eines Halbkreises ausbildet. Durch diese formgemäße Ausbildung wird eine gleichmäßige Krafteinleitung über die Abstandselemente in den Kern/Blechpaket gewährleistet und außerdem ist die Halbkreisform eine einfach und kostengünstig herzustellende Form.

In einer vorteilhaften Ausgestaltung nach Patentanspruch 3 ist vorgesehen, dass das mindestens eine Abstandselement mehrere Aufnahmen aufweist, über welche die mindestens zwei Abstandshaltern form- und/oder kraftschlüssig mit dem mindestens einen Abstandselement verbindbar sind. Dadurch ist es möglich, je nach Anordnung und Anzahl der Aufnahmen, den Abstand der Wicklung um den Kern zu definieren. Durch die form- und/oder kraftschlüssige Ausgestaltung sind die Abstandshalter mit dem bzw. den Abstandselementen verbindbar und an diesen anordenbar.

In einer vorteilhaften Ausgestaltung nach Patentanspruch 4 ist vorgesehen, dass die mehreren Aufnahmen am mindestens eine Abstandselement äquidistant auf der dem mindestens einen magnetisierbaren Kern oder dem mindestens einen Blechpaket abgewandten Seite des mindestens einen Abstandselements angeordnet sind. Damit ist eine symmetrische Anordnung der Abstandshaltern, eine gleichmäßige Krafteinleitung möglich und es können an jedem Abstandselement an identischer Stelle ein Abstandshalter angeordnet werden.

In einer vorteilhaften Ausgestaltung nach Patentanspruch 5 ist vorgesehen, dass das mindestens eine Abstandselement und die mindestens zwei Abstandshalter aus einem nicht elektrisch leitenden Material und/oder einem nicht magnetisierbaren Material, bestehen.

In einer vorteilhaften Ausgestaltung nach Patentanspruch 6 ist vorgesehen, dass die Wicklung der Spule die mindestens zwei Abstandshalter und das mindestens eine Abstandselement mit der Kraft, mit der die Wicklung an die Spule geführt ist, auf den mindestens einen magnetisierbaren Kern oder das mindestens eine Blechpaket drückt und damit den mindestens einen magnetisierbaren Kern oder das mindestens ein Blechpaket kraftschlüssig zwischen den jeweils an den mindestens zwei gegenüberliegenden Seiten des magnetisierbaren Kerns oder des mindestens einen Blechpakets fixiert. Damit ist gewährleistet, dass der mindestens einen magnetisierbaren Kern oder das mindestens eine Blechpaket fixiert sind. Durch diese Fixierung werden Brummgeräusche, die beim Betrieb der Spule entstehen können, nahezu vollständig vermieden.

In einer vorteilhaften Ausgestaltung nach Patentanspruch 7 ist vorgesehen, dass zwischen dem mindestens einen Abstandselement mit den mindestens zwei Abstandshaltern und der hierauf anliegenden Wicklung und dem mindestens einen magnetisierbaren Kern oder dem mindestens einen Blechpaket ein Luftkanal vorhanden ist. Der Luftkanal dient vorzugsweise zur Kühlung, indem durch bzw. über den Luftkanal die Abwärme innerhalb der Spule nach außen abgeführt werden kann.

Es kann eine besonders gute Kühlung erreicht werden, indem man einen Luftstrom im Luftkanal erzeugt.

In einer besonders auf Kühlung ausgestalteten Spule wird in den Luftkanal eine externe Kühlung eingebracht, wobei hierzu Kühlelemente eingefügt werden.

Durch diese Anordnung des mindestens einen Abstandselements mit den mindestens zwei Abstandshaltern, jeweils gegenüberliegend am mindestens einen magnetisierbaren Kern oder dem mindestens einen Blechpaket angeordnet, wird ein definierter Luftkanal zwischen der Wicklung und dem mindestens einen magnetisierbaren Kern oder dem mindestens einen Blechpaket geschaffen, der über die gesamte Spule nahezu gleich ist.

In einer vorteilhaften Ausgestaltung nach Patentanspruch 8 ist vorgesehen, dass an den Seiten des mindestens eines magnetisierbaren Kernes oder des mindestens einen Blechpakets, an denen kein mindesten ein Abstandselement mit den mindestens zwei Abstandshaltern angeordnet ist, zwischen der Wicklung und dem mindestens einen magnetisierbaren Kern oder dem mindestens einen Blechpaket ein weiterer Luftkanal ausgebildet ist.

Durch die Anordnung des mindestens einen Abstandselements mit den mindestens zwei Abstandshaltern, jeweils gegenüberliegend am mindestens einen magnetisierbaren Kern oder dem mindestens einen Blechpaket, wird ein weiterer definierter Luftkanal an den Seiten des mindestens einen magnetisierbaren Kern oder des mindestens einen Blechpakets, an denen kein Abstandselement angeordnet ist, geschaffen, der über die gesamte Spule hin nahezu gleich ausgebildet ist.

In einer vorteilhaften Ausgestaltung nach Patentanspruch 9 ist vorgesehen, dass das mindestens eine Abstandselements und/oder die mindestens zwei Abstandshalter stangengezogen oder stangengepresst oder mittels eines Druck-Harzinjektionsverfahrens oder eines Vakuuminfusionsverfahrens oder eines Pultrusionsverfahrens aus glasfaserverstärkten oder kohlenstofffaserverstärktem Kunststoff hergestellt sind. Dies ermöglicht zum einen eine temperaturfeste Ausgestaltung und außerdem eine einfache und kostengünstige Herstellung, auch in Massenfertigung, dieser Teile.

In einer vorteilhaften Ausgestaltung nach Patentanspruch 10 ist vorgesehen, dass das mindestens eine Abstandselement eine halbrunde Grundform besitzt und/oder die mindestens zwei Abstandshalter im Wesentlichen einen rechteckförmigen Querschnitt aufweisen oder die Querschnittsform eines X aufweisen. In einer vorteilhaften Ausgestaltung sind die jeweils gegenüberliegenden Seiten, vorzugsweise deren Mittelflächen, konkav ausgestaltet. Diese Formgebung gibt den Teilen eine gute mechanische Belastbarkeit und ermöglicht hohe Temperaturen und Kräfte aufzunehmen.

In einer vorteilhaften Ausgestaltung nach Patentanspruch 11 ist vorgesehen, dass die Größe des Luftkanals und/oder des weiteren Luftkanals durch die Wahl der Querschnittsfläche oder des Durchmessers des mindestens einen Abstandselements, der Form des mindestens einen Abstandselements, der Größe und Form oder der Querschnittsfläche der mindestens zwei Abstandshaltern und/oder der Art und Position der Anordnung der mindestens zwei Abstandshalter an dem mindestens einen Abstandselements einstellbar ist. Durch diese Wahlmöglichkeiten kann die Größe des Luftkanals und/oder des weiteren Luftkanals gewählt und variiert werden. Damit ist insbesondere zur Wärmeableitung der Luftkanal auf den Einsatzzweck der Spule anpassbar.

In einer vorteilhaften Ausgestaltung nach Patentanspruch 12 ist vorgesehen, dass die einzelnen Bleche des mindestens ein Blechpakets zusammengepresst sind und das mindestens eine Abstandselement diese über die Wicklung zusammenpresst bzw. aufeinander presst. Damit wird auch bei hoher elektrischer Belastung ein Brummen der Spule wirksam unterbunden.

In einer vorteilhaften Ausgestaltung nach Patentanspruch 13 ist vorgesehen, dass bei Verwendung von mehr als einem Abstandselement pro Seite eines mindestens einem Blechpakets die Abstandselemente an den Enden des mindestens einen Blechpakts angeordnet sind, sodass die auf dem mindestens einen Blechpaket anliegenden Enden der Abstandselemente mit der von der Wicklung erzeugten Kraft, welche beim Wicklungsvorgang entsteht und beim Wicklungsvorgang variierbar einstellbar ist, an den Seitenkanten des mindestens einen Blechpakets in dieses einleitbar ist. Somit wird auf die Blechpakete über die Abstandselemente die Kraft, welche bei der Wicklung eingetragen wird, auf die Blechpakete übertragen und diese gehalten.

In einer vorteilhaften Ausgestaltung der Erfindung nach Patentanspruch 14 ist vorgesehen, dass die Spule als Drossel oder zum Einsatz in einem Transformator ausgelegt ist.

Es wird weiterhin ein Verfahren zur Herstellung einer Spule nach den vorherigen Patentansprüchen beschrieben, mit den Verfahrensschritten:
- bereitstellen mindestens eines magnetisierbaren Kerns, wobei der magnetisierbare Kern aus mindestens einem Blechpaket aus vorzugsweise mehreren gleichgroßen Blechen, die miteinander zu dem Blechpaket verbunden sind, oder aus einem in eine rechteckige oder quadratische Form gepresstem weichmagnetischen Werkstoff oder Ferritmaterial besteht,
- anordnen von jeweils mindestens einem Abstandselement an zwei sich gegenüberliegenden Seiten des Kerns, wobei an den jeweils mindestens einem Abstandselement an zwei sich gegenüberliegenden Seiten des Kerns jeweils mindestens zwei Abstandshalter angeordnet werden,
- fixieren der Abstandselemente am Kern,
- umwickeln des Kerns mit einem elektrischen Leiter.

Wenn man eine Kernkühlung für die Spule integrieren will, so sind nicht mehr alle Bleche gleich groß. In diese sich ausbildenden Vertiefungen zwischen den größeren und kleineren Blechen können dann Kühlelemente eingefügt werden.

So kann beispielsweise eine Kühlung mit dem Einsatz von unterkühltem Stickstoff bei einer Temperatur von 66 K direkt in die Luftkanäle eingeleitet werden, oder aber es sind um den Kern Leitungen angeordnet, über die ein kühlendes Medium am Kern vorbeigeleitet wird.

In einer vorteilhaften Ausgestaltung der Erfindung nach Patentanspruch 16 ist vorgesehen, dass der elektrischen Leiter in Form eines vorzugsweisen runden Drahtes und/oder eines Bandes, mit rechteckigem oder quadratischem Querschnitt, breitgestellt wird und/oder dass der elektrische Leiter mit einer Primärisolierung überzogen ist, dass die Umwicklung des Kerns mit dem runden elektrischen Leiter schraubenförmig erfolgt und dass anschießend eine Imprägnierung vorgenommen werden kann. In einer alternativen Ausgestaltung der Erfindung kann auch eine Anwendung von Backlackbeschichtung bzw. Backlackbeschichtungen zum Einsatz kommen.

In einer weiteren Ausgestaltung der Erfindung ist vorgesehen, dass die Primärisolation des elektrischen Leiters mittels eine Umspinnung erfolgt.

Nachfolgend sind die wesentlichen Merkmale der Erfindung nochmals dargestellt.

Die Erfindung betrifft eine Spule. Die Erfindung kann auch für weitere Wickelgüter angewandt werden. Die Spule kann zum Beispiel als Drossel eingesetzt werden oder aber in einem Transformator.

Die Spule besteht aus einem Kern, der von mehreren zu einem Blechpaket zusammengeführten Blechen gebildet ist. Die Bleche des Blechpakets weisen vorzugsweise alle die gleichen Abmessungen auf und sind aufeinandergepresst und/oder untereinander verbunden. Diese Verbindung kann mittels einer Verklebung, mittels Adhäsion oder durch eine Bandage erfolgen, die die Bleche kraft- und/oder formschlüssig umschießt.

Auf dem Blechpaket ist im Bereich dessen Kanten, an der oberen Kante des obersten Blechs und der unteren Kante des Blechs zueinander beabstandet ein Abstandselement angeordnet. Es kann ein Blechpaket vorhanden sein, an dem auf dem obersten Blech und dem untersten Blech seitlich jeweils zwei Abstandselemente anliegen und mit diesem an der Oberseite bzw. Unterseite bündig oder nahezu bündig des Blechpakets abschließen.

Es ist hierbei vorteilhaft die Abstandselemente einander gegenüberliegend anzuordnen und nahezu mit der oberen Kante des Blechs und der unteren Kante des Blechs bündig abschließen zu lassen. Damit wird das Blechpaket von den Abstandselementen gehalten. Damit ist eine gleichmäßige Einleitung der Kräfte, wie vorhergehend dargestellt, gewährleistet.

Das Abstandselement ist halbrund ausgestaltet. Es können aber auch andere Formgestaltungen des Abstandselement gewählt werden, je nach Einsatzzweck und Anforderungen an die Spule. So können U-Formen, Dreiecksformen oder Bogenformen zum Einsatz kommen.

Durch die Wahl der jeweiligen Form des Abstandselements können der Luftkanal in seiner Dimensionierung gewählt werden, ebenso die Berührungsstellen zwischen dem Abstandselement und den jeweiligen Blechen des Blechpakets.

Am Abstandselement sind an der dem Blechpaket abgewandten Seite Aufnahmen vorhanden, welche zur Aufnahme von Abstandshaltern dienen. Es können in die Aufnahmen weitere funktionale Komponenten eingebracht oder an bzw. in diesen angeordnet werden. So können zum Beispiel Temperaturfühler oder Schallaufnehmer angeordnet werden. Diese können beispielsweise auch in den Abstandshaltern oder anstelle der Abstandshalter angeordnet sein.

Die Abstandselemente sind am Blechpaket angeordnet und in die Aufnahmen sind Abstandshalter einbringbar. Die Abstandshalter sind als Strangprofil ausgebildet und verbinden die zwei Abstandselemente, die jeweils auf einer Seite des Blechpaktes angeordnet sind.

Je nach Anforderung an die Spule ist die Anzahl der Abstandshalter wählbar. Die Länge der Abstandshalter wird durch die Größe der Spule bestimmt. Die Abstandshalter sollen aus der Spule nicht oder nur kaum herausragen, d.h. diese überragen.

Es kann aber im Bedarfsfall auch vorgesehen werden, dass die Abstandshalter aus der Spule herausragen. Solche überstehenden Abstandshalter können beispielsweise zur Aufnahme von Wickelbegrenzungen oder als Draht- und/oder Laschenhalterungen dienen.

Der die Wicklung bildende elektrischen Leiter ist in einfachster Ausgestaltung ein Draht aus elektrisch leitendem Material. In einer vorteilhaften Ausgestaltung ist der Draht als ein Draht mit einem rechteckigen Querschnitt gewählt; es kann aber auch eine jede andere geometrische Ausgestaltung des Drahtes bzw. dessen Querschnitts gewählt werden. Der Draht wird um das Blechpaket gewickelt, wobei der Draht in Berührung mit den Abstandshaltern gelangt und vom Blechpaket stets beabstandet ist. Der Draht bildet die Wicklung aus. Der elektrischen Leiter kann ein Draht mit einem runden, einem ovalen, einem rechteckigen oder einem ovalen Querschnitt sein, je nach Anforderung an die Spule. Natürlicherweise können sämtliche geeignete geometrische Formen für den elektrischen Leiter zum Einsatz kommen. So können auch verdrillte elektrische Leiter oder Hohlleiter zur Herstellung der Wicklung zum Einsatz kommen, je nach Anwendungsfall und geplanten Einsatzweck der Spule.

Die Wicklung umschließt das Blechpaket, wobei der jeweilige Abstand zwischen dem Blechpaket und der Wicklung durch die Abstandselemente mit den Abstandshaltern definiert ist. Es werden damit unter anderem die Luftkanäle gebildet, wobei sich die Luftkanäle an gegenüberliegenden Seiten zwischen dem Blechpaket und dem Abstandselement und die weiteren Luftkanäle sich zwischen der Wicklung und dem Blechpaket ausbilden. Die Größe der Luftkanäle sowie der weiteren Luftkanäle kann durch eine entsprechende Auswahl und Dimensionierung der Abstandselemente und/oder der Abstandshaltern variierbar gewählt werden.

Weiterhin bilden sich weitere Luftkanäle zwischen der Wicklung und den Abstandshaltern aus.

Vor allem mittels der Luftkanäle erfolgt eine gute Kühlung der Spule, die durch einen Einsatz mittels einer Flüssigkeitskühlung, die durch die Luftkanäle geführt werden kann, noch weiter erhöht und verbessert werden kann.

In einer besonders vorteilhaften Ausgestaltung der Erfindung ist vorgesehen die Abstandselemente und/oder die Abstandshalter mit durchgängigen innen angeordneten Hohlräumen zu versehen, die miteinander in Verbindung stehen und durch diese Hohlräume eine Kühlflüssigkeit zu leiten, sodass eine besonders effektive Kühlung der Spule ermöglicht wird.

Durch die gewählte Ausgestaltung der Spule wird eine hohe Isolation zwischen der Wicklung und dem Blechpaket der Spule erzielt. Ebenso wird durch den relativ großen Abstand zwischen der Wicklung und dem Kern der Spule der Kriechstrom, erheblich reduziert.

Außerdem kann der Explosionsschutz durch einen zusätzlichen Einsatz von Halteklammern und/oder einer speziellen Ausgestaltung des Abstandselements deutlich erhöht und verbessert werden.

Die Abstandselemente mit den Abstandshaltern sind aus glasfaser- oder kohlenstofffaserverstärktem Kunststoff hergestellt. Die Herstellung kann in Form eines Kunststoffpressvorgangs, in dem die Abstandselemente und die Abstandshalter in einem Pressvorgang hergestellt werden, erfolgen. Es kann aber auch eine Herstellung in Form eines stranggezogenen Herstellungsprozesses erfolgen, wobei die Abstandselemente und die Abstandshaltern entsprechend auf die erforderlichen Abmessungen nach dem stranggezogenen Herstellungsprozesses zugeschnitten werden können.

In einer besonders vorteilhaften Ausgestaltung der Erfindung werden die Abstandselemente als Rundstangenprofil hergestellt, dann als Ringe zugeschnitten und dann zu halbrunden Abstandselementen mittig durchtrennt. Die Abstandselemente bestehen aus elektrisch und/oder magnetisch nicht leitendem Material; andernfalls könnt es zu einem magnetischen Kurzschluss beim Aufbau kommen.

Durch die erfindungsgemäße Ausgestaltung kann die Spule, aufgrund der in der Dimension bzw. Größe wählbaren Luftkanäle die Wicklung in Aluminium ausgeführt werden, was zum einen die Herstellungskosten der Spule reduziert und zum andern die Spule leichter macht als bei Einsatz von Kupfer für die Wicklung. Dies ist aber nur aufgrund der durch die Luftkanäle gewährten guten Kühlung der Spule möglich.

Vorteilhaft liegt in einer Ausgestaltung der Spule die Wicklung kraftschlüssig auf den Abstandshaltern auf und die Wickelkraft wird über die Abstandshalter und über die Abstandselemente auf den Kern der Spule, der als Blechpaket ausgeführt ist, übertragen. Die Luftkanäle ermöglichen eine effektive Kühlung der Spule.

Zwischen den Abstandselementen 2, den Abstandshaltern 3 und der Wicklung 7 bildet sich ein weiterer Luftkanal 11 aus.

In einer weiteren vorteilhaften Ausgestaltung sind die Abstandselemente halbrund ausgeführt und weisen die Aufnahmen für die Abstandshalter auf. Die Abstandselemente besitzen in einer möglichen Ausführung der Erfindung vier Aufnahmen, in denen jeweils ein Abstandshalter eingesetzt ist. Die Abstandshalter erstrecken sich parallel zum Blechpaket und sind mit dem darunter liegenden und am Blechpaket angeordneten weiteren Abstandselement über dessen Aufnahmen verbunden.

Es können durch die Erfindung Spulen hergestellt werden, die mehrere nebeneinander angeordnete Blechpakete oder nacheinander angeordnete Blechpakete aufweisen. Die Blechpakete sind voneinander, durch einen Luftspalt zwischen den Blechpakten ausbildende Kunststoffeinlagen getrennt, wobei die Kunststoffeinlagen relativ schmal ausgestaltet sind und die Blechpakete geringfügig oder aber nicht überragen, damit ein Versagen des Luftspalts verhindert wird. Ein Verrutschen der Bleche ist damit nicht mehr möglich.

Der vorhandene Freiraum kann zur Aufnahme weitere Komponenten verwendet werden. So kann beispielsweise der Freiraum zur Aufnahme von Kühlelementen verwendet werden.

An jedem der Blechpakete sind in einer möglichen Ausführungsform einander gegenüberliegend mindestens ein Paar von Abstandselementen angeordnet, an welchen über die Aufnahmen die Abstandshalter angeordnet sind. Die Abstandshalter erstrecken sind über die Länge aller Blechpakete.

Der Draht der Wicklung wird außen auf die Anordnung aufgebracht und entsprechend der gewünschten Ausführung der Spule über die Abstandshalter gewickelt.

Es bilden sich somit mehrere Luftkanäle aus und die Wicklung weist stets einen Mindestabstand zum Blechpaket auf.

Weiterhin bilden sich zwischen den Abstandselementen, den Abstandshaltern und der Wicklung weitere Luftkanäle aus. Auch diese weiteren Luftkanäle können zur Kühlung der Spule verwendet werden.

In einer weiteren Ausgestaltung der Erfindung sind die Abstandselemente an den Kanten des Blechpaktes, zumindest paarweise und gegenüberliegend, angeordnet. Die Abstandselemente umgreifen zumindest partiell an den Kanten des Kerns selbigen. An den Abstandselemente können dann, wie vorherig beschrieben, Abstandshalter angeordnet werden.

Weitere Vorteile, Merkmale und Ausgestaltungsmöglichkeiten ergeben sich aus der nachfolgenden Figurenbeschreibung von nicht einschränkend zu verstehenden Ausführungsbeispielen.

### Kurzbeschreibung der Zeichnungen

In den Zeichnungen zeigt:
- FIG. 1: eine perspektivische Darstellung einer Spule,
- FIG. °2: eine Draufsicht auf eine Spule und
- FIG. °3: einen Schnitt durch eine Spule.

In den Zeichnungen mit gleichen Bezugszeichen versehene Elemente entsprechen im Wesentlichen einander, sofern nichts anderes angegeben ist. Darüber hinaus wird darauf verzichtet, Bestandteile zu zeigen und zu beschreiben, welche nicht wesentlich zum Verständnis der hierin offenbarten technischen Lehre sind. Im Weiteren werden nicht für alle bereits eingeführten und dargestellten Elemente die Bezugszeichen wiederholt, sofern die Elemente selbst und deren Funktion bereits beschrieben wurden oder für einen Fachmann bekannt sind.

### Ausführliche Beschreibung von Ausführungsbeispielen

Die FIG. 1 zeigt eine perspektivische Darstellung einer erfindungsgemäße Spule. Die Erfindung kann auch für weitere Wickelgüter angewandt werden. Die Spule kann zum Beispiel als Drossel eingesetzt werden oder aber in einem Transformator.

Die Spule besteht aus einem Kern, der von mehreren zu einem Blechpaket 1 zusammengeführten Blechen gebildet ist. Die Bleche des Blechpakets 1 weisen vorzugsweise alle die gleichen Abmessungen auf und sind aufeinandergepresst und/oder untereinander verbunden. Diese Verbindung kann mittels einer Verklebung, mittels Adhäsion oder durch eine Bandage erfolgen, die die Bleche kraft- und/oder formschlüssig umschießt.

Auf dem Blechpaket 1 ist im Bereich dessen Kanten, an der oberen Kante des obersten Blechs 8 und der unteren Kante des Blechs 8 (in FIG. 1 nicht sichtbar), zueinander beabstandet ein Abstandselement 2 angeordnet. In der Ausgestaltung der Spule nach FIG 1 ist ein Blechpaket 1 vorhanden, an dem auf dem obersten Blech 8 und dem untersten Blech 10 (in FIG 1 nicht sichtbar) seitlich jeweils zwei Abstandselemente 2 anliegen und mit diesem an der Oberseite bzw. Unterseite bündig oder nahezu bündig des Blechpakets 1 abschließen.

Es ist vorteilhaft die Abstandselemente 2 einander gegenüberliegend anzuordnen und nahezu mit der oberen Kante des Blechs 8 und der unteren Kante des Blechs 8 bündig abschließen zu lassen. Damit wird das Blechpaket 1 von den Abstandselementen 2 gehalten. Damit ist eine gleichmäßige Einleitung der Kräfte, wie vorhergehend dargestellt, gewährleistet.

Das Abstandselement 2 ist halbrund ausgestaltet. Es können aber auch andere Formgestaltungen des Abstandselement 2 gewählt werden, je nach Einsatzzweck und Anforderungen an die Spule. So können U-Formen, Dreiecksformen oder Bogenformen zum Einsatz kommen.

Durch die Wahl der jeweiligen Form des Abstandselements 2 können der Luftkanal 5, 6 in seiner Dimensionierung gewählt werden, ebenso die Berührungsstellen zwischen dem Abstandselement 2 und den jeweiligen Blechen des Blechpakets 1.

Am Abstandselement 2 sind an der dem Blechpaket 1 abgewandten Seite Aufnahmen 4 vorhanden, welche zur Aufnahme von Abstandshaltern 3 dienen. Es können in die Aufnahmen 4 weitere funktionale Komponenten eingebracht oder an bzw. in diesen angeordnet werden. So können zum Beispiel Temperaturfühler oder Schallaufnehmer angeordnet werden. Diese können beispielsweise auch in den Abstandshaltern 3 oder anstelle der Abstandshalter 3 angeordnet sein.

Die Abstandselemente 2 sind am Blechpaket 1 angeordnet und in die Aufnahmen 4 sind Abstandshalter 3 einbringbar. Die Abstandshalter 3 sind als Strangprofil ausgebildet und verbinden die zwei Abstandselemente 2, die jeweils auf einer Seite des Blechpaktes 1 angeordnet sind. In der FIG. 1 ist nur jeweils die obigen Abstandselemente 2 sichtbar.

Je nach Anforderung an die Spule ist die Anzahl der Abstandshalter 3 wählbar. So sind in FIG. 1 jeweils drei Abstandshalter 3 an den Anstandselementen 2, an gegenüberliegenden Seiten des Blechpakets 1, angeordnet. Die Länge der Abstandshalter 3 wird durch die Größe der Spule bestimmt. Die Abstandshalter 3 sollen aus der Spule nicht oder nur kaum herausragen, d.h. diese überragen.

Es kann aber im Bedarfsfall auch vorgesehen werden, dass die Abstandshalter 3 aus der Spule herausragen. Solche überstehenden Abstandshalter 3 können beispielsweise zur Aufnahme von Wickelbegrenzungen oder als Draht- und/oder Laschenhalterungen dienen.

Der die Wicklung 7 bildende elektrischen Leiter 9 ist in einfachster Ausgestaltung ein Draht aus elektrisch leitendem Material. In der Ausgestaltung nach FIG. 1 ist der Draht 9 ein Draht mit einem rechteckigen Querschnitt. Der Draht 9 wird um das Blechpaket 1 gewickelt, wobei der Draht 9 in Berührung mit den Abstandshaltern 3 gelangt und vom Blechpaket 1 stets beabstandet ist. Der Draht 9 bildet die Wicklung 7 aus. Der elektrischen Leiter 9 kann ein Draht mit einem runden, einem ovalen, einem rechteckigen oder einem ovalen Querschnitt sein, je nach Anforderung an die Spule. Natürlicherweise können sämtliche geeignete geometrische Formen für den elektrischen Leiter 9 zum Einsatz kommen. So können auch verdrillte elektrische Leiter 9 oder Hohlleiter zur Herstellung der Wicklung zum Einsatz kommen, je nach Anwendungsfall und geplanten Einsatzweck der Spule.

Die Wicklung 7 umschließt das Blechpaket 1, wobei der jeweilige Abstand zwischen dem Blechpaket 1 und der Wicklung 7 durch die Abstandselemente 2 mit den Abstandshaltern 3 definiert ist. Es werden damit unter anderem die Luftkanäle 5 und 6 gebildet, wobei sich die Luftkanäle 5 an gegenüberliegenden Seiten zwischen dem Blechpaket 1 und dem Abstandselement 2 und die Luftkanäle 6 sich zwischen der Wicklung 7 und dem Blechpaket 1 ausbilden. Die Größe der Luftkanäle 5, 6 kann durch eine entsprechende Auswahl und Dimensionierung der Abstandselemente 2 und/oder der Abstandshaltern 3 variierbar gewählt werden.

Weiterhin bilden sich weitere Luftkanäle 11 zwischen der Wicklung 7 und den Abstandshaltern 3 aus.

Vor allem mittels der Luftkanäle 5, 6 erfolgt eine gute Kühlung der Spule, die durch einen Einsatz mittels einer Flüssigkeitskühlung, die durch die Luftkanäle 5, 6 geführt werden kann, noch weiter erhöht und verbessert werden kann.

In einer besonders vorteilhaften Ausgestaltung der Erfindung ist vorgesehen die Abstandselemente 2 und/oder die Abstandshalter 3 mit durchgängigen innen angeordneten Hohlräumen zu versehen, die miteinander in Verbindung stehen und durch diese Hohlräume eine Kühlflüssigkeit zu leiten, sodass eine besonders effektive Kühlung der Spule ermöglicht wird.

Durch die in FIG. 1 dargestellte Ausgestaltung der Spule wird eine hohe Isolation zwischen der Wicklung 7 und dem Blechpaket 1 der Spule erzielt. Ebenso wird durch den relativ großen Abstand zwischen der Wicklung und dem Kern der Spule der Kriechstrom erheblich reduziert.

Außerdem kann der Explosionsschutz durch einen zusätzlichen Einsatz von Halteklammern und/oder einer speziellen Ausgestaltung des Abstandselements 2 deutlich erhöht und verbessert werden.

Die Abstandselemente 2 mit den Abstandshaltern 3 sind aus glasfaser- oder kohlenstofffaserverstärktem Kunststoff hergestellt. Die Herstellung kann in Form eines Kunststoffpressvorgangs, in dem die Abstandselemente 2 und die Abstandshalter 3 in einem Pressvorgang hergestellt werden, erfolgen. Es kann aber auch eine Herstellung in Form eines stranggezogenen Herstellungsprozesses erfolgen, wobei die Abstandselemente 2 und die Abstandshaltern 3 entsprechend auf die erforderlichen Abmessungen nach dem stranggezogenen Herstellungsprozesses zugeschnitten werden können.

In einer besonders vorteilhaften Ausgestaltung der Erfindung werden die Abstandselemente 2 als Rundstangenprofil hergestellt, dann als Ringe zugeschnitten und dann zu halbrunden Abstandselementen 2 mittig durchtrennt. Die Abstandselemente 2 bestehen aus elektrisch und/oder magnetisch nicht leitendem Material; andernfalls könnt es zu einem magnetischen Kurzschluss beim Aufbau kommen.

Durch die erfindungsgemäße Ausgestaltung kann die Spule, aufgrund der in der Dimension bzw. Größe wählbaren Luftkanäle 5, 6 die Wicklung 7 in Aluminium ausgeführt werden, was zum einen die Herstellungskosten der Spule reduziert und zum andern die Spule leichter macht als bei Einsatz von Kupfer für die Wicklung 7. Dies ist aber nur aufgrund der durch die Luftkanäle 5, 6 gewährten guten Kühlung der Spule möglich.

In FIG. °2 ist eine Draufsicht auf eine Spule gemäß FIG. 1 dargestellt.

Es ist die Wicklung 7 dargestellt, die kraftschlüssig auf den Abstandshaltern 3 aufliegt und die Wickelkraft über die Abstandshalter 3 und über die Abstandselemente 2 auf den Kern der Spule, der als Blechpaket ausgeführt ist 1, überträgt. Es sind die Luftkanäle 5, 6 und 11 dargestellt, die eine effektive Kühlung der Spule ermöglichen.

Zwischen den Abstandselementen 2, den Abstandshaltern 3 und der Wicklung 7 bildet sich ein weiterer Luftkanal 11 aus.

In FIG. 3 ist ein Schnitt durch eine Spule dargestellt. Der Schnitt ist durch das Blechpaket 1 geführt, sodass die einzelnen Bleche des Blechpakets 1 dargestellt sind, so auch das oberste Blech 8 und das unterste Blech 10. Die Abstandselemente 2 sind halbrund ausgeführt und weisen die Aufnahmen 4 für die Abstandshalter 3 auf. Die Abstandselemente 2 besitzen nach FIG. 3 vier Aufnahmen 4, in denen jeweils ein Abstandshalter 3 eingesetzt ist. Die Abstandshalter 3 erstrecken sich parallel zum Blechpaket 1 und sind mit dem darunter liegenden und am Blechpaket 1 angeordneten weiteren Abstandselement, nicht in FIG. 2 dargestellt, über dessen Aufnahmen, verbunden.

Es können durch die Erfindung Spulen hergestellt werden, die mehrere nebeneinander angeordnete Blechpakete 1 oder nacheinander angeordnete Blechpakete 1 aufweisen. Die Blechpakete 1 sind voneinander, durch einen Luftspalt zwischen den Blechpakten ausbildende Kunststoffeinlagen getrennt, wobei die Kunststoffeinlagen relativ schmal ausgestaltet sind und die Blechpakete 1 geringfügig oder aber nicht überragen, damit ein Versagen des Luftspalts verhindert wird. Ein Verrutschen der Bleche ist damit nicht mehr möglich.

Der vorhandene Freiraum kann zur Aufnahme weitere Komponenten verwendet werden. So kann beispielsweise der Freiraum zur Aufnahme von Kühlelementen verwendet werden.

An jedem der Blechpakete 1 sind, wie bereits in FIG. 1 beschrieben, einander gegenüberliegend mindestens ein Paar von Abstandselementen 2 angeordnet, an welchen über die Aufnahmen 4 die Abstandshalter 3 angeordnet sind. Die Abstandshalter 3 erstrecken sind über die Länge aller Blechpakete 1.

Der Draht 9 der Wicklung 7 wird außen auf die Anordnung aufgebracht und entsprechend der gewünschten Ausführung der Spule über die Abstandshalter 3 gewickelt.

Es bilden sich somit mehrere Luftkanäle 5 aus und die Wicklung (nicht in FIG. 3 vorhanden) weist stets einen Mindestabstand zum Blechpaket 1 auf.

Weiterhin bilden sich zwischen den Abstandselementen 2, den Abstandshaltern 3 und der Wicklung 7 weitere, in der Ausgestaltung nach FIG. 3 drei, weitere Luftkanäle 11 aus. Auch diese drei weiteren Luftkanäle 11 können zur Kühlung der Spule verwendet werden.

Obwohl die Erfindung im Detail durch die vorteilhaften Ausführungsbeispiele näher illustriert und beschrieben wurde, so ist die Erfindung nicht durch die offenbarten Beispiele eingeschränkt. Andere Variationen können vom Fachmann hieraus abgeleitet werden, ohne den Schutzumfang der Erfindung zu verlassen. Insbesondere beschränkt sich die Erfindung nicht auf die nachfolgend angegebenen Merkmalskombinationen, sondern es können auch für den Fachmann offensichtlich ausführbare andere Kombinationen und Teilkombinationen aus den offenbarten Merkmalen gebildet werden.

In einer weiteren, nicht dargestellten, Ausgestaltung der Erfindung sind die Abstandselemente an den Kanten des Blechpaktes, zumindest paarweise und gegenüberliegend, angeordnet. Die Abstandselemente umgreifen zumindest partiell an den Kanten des Kerns selbigen. An den Abstandselemente können dann, wie vorherig beschrieben, Abstandshalter angeordnet werden.

Obwohl die Erfindung im Detail durch die vorteilhaften Ausführungsbeispiele näher illustriert und beschrieben wurde, so ist die Erfindung nicht durch die offenbarten Beispiele eingeschränkt. Andere Variationen können vom Fachmann hieraus abgeleitet werden, ohne den Schutzumfang der Erfindung zu verlassen. Insbesondere beschränkt sich die Erfindung nicht auf die nachfolgend angegebenen Merkmalskombinationen, sondern es können auch für den Fachmann offensichtlich ausführbare andere Kombinationen und Teilkombinationen aus den offenbarten Merkmalen gebildet werden.

### Bezugszeichenliste

- 1: Blechpaket
- 2: Abstandselement
- 3: Abstandshalter
- 4: Aufnahme
- 5: Luftkanal
- 6: Luftkanal
- 7: Wicklung
- 8: Blech
- 9: Draht
- 10: Blech
- 11: Luftkanal

## Patentansprüche

1. Spule, aufweisend mindestens einen magnetisierbaren Kern oder mindestens ein Blechpaket (1), **wobei,** dass an dem mindestens einen magnetisierbaren Kern oder dem mindestens einen Blechpaket (1) an mindestens zwei gegenüberliegenden Seiten des magnetisierbaren Kern oder des mindestens einen Blechpakets (1) mindestens jeweils ein Abstandselement (2) angeordnet ist, wobei das mindestens eine Abstandselement (2) mit dem mindestens einen magnetisierbaren Kern oder dem mindestens einen Blechpaket (1) zumindest an einer Stelle in Berührung steht, wobei am mindestens einen Abstandselement (2) mindestens zwei Abstandshalter (3) angeordnet sind, die sich entlang zum mindestens einen magnetisierbaren Kern oder dem mindestens einen Blechpaket (1) erstrecken und wobei eine Wicklung (7) der Spule an den mindestens zwei Abstandshaltern (3) anliegt und wobei das mindestens eine Abstandselement (2) die Form eines Halbkreises ausbildet.

2. Spule nach Patentanspruch 1, **dadurch gekennzeichnet, dass** die Wicklung (7) kraftschlüssig und/oder formschlüssig an den Abstandshaltern (3) anliegt.

3. Spule nach einem der vorangehenden Patentansprüche 1 oder 2, **dadurch gekennzeichnet, dass** das mindestens eine Abstandselement (2) mindestens zwei Aufnahmen (4) aufweist, über welche die mindestens zwei Abstandshaltern (3) form- und/oder kraftschlüssig mit dem mindestens einen Abstandselement (2) verbindbar sind.

4. Spule nach Patentanspruch 3, **dadurch gekennzeichnet, dass** das die mindestens zwei Aufnahmen (4) am mindestens einen Abstandselement (2) äquidistant auf der dem mindestens einen magnetisierbaren Kern oder dem mindestens einen Blechpaket (1) abgewandten Seite des mindestens einen Abstandselements (2) angeordnet sind.

5. Spule nach einem der vorhergehenden Patentansprüche, **dadurch gekennzeichnet, dass** das mindestens eine Abstandselement (2) und die mindestens zwei Abstandshalter (3) aus einem nicht elektrisch leitenden Material und/oder einem nicht magnetisierbaren Material bestehen.

6. Spule nach einem der vorhergehenden Patentansprüche, **dadurch gekennzeichnet, dass** die Wicklung (7) der Spule die mindestens zwei Abstandshalter (3) und das mindestens eine Abstandselement (2) mit der Kraft, mit der die Wicklung (7) an die Spule geführt ist, auf den mindestens einen magnetisierbaren Kern oder das mindestens eine Blechpaket (1) drückt und damit den mindestens einen magnetisierbaren Kern oder das mindestens ein Blechpaket (1) kraftschlüssig zwischen den jeweils an den mindestens zwei gegenüberliegenden Seiten des magnetisierbaren Kerns oder des mindestens einen Blechpakets (1) fixiert.

7. Spule nach einem der vorhergehenden Patentansprüche, **dadurch gekennzeichnet, dass** zwischen dem mindestens einen Abstandselement (2) mit den mindestens zwei Abstandshaltern (3) und der hierauf anliegenden Wicklung (7) und dem mindestens einen magnetisierbaren Kern oder dem mindestens einen Blechpaket (1) ein Luftkanal (5) vorhanden ist. mindestens einen magnetisierbaren Kern oder dem mindestens einen Blechpaket (1) ein Luftkanal (5) vorhanden ist.

8. Spule nach einem der vorhergehenden Patentansprüche, **dadurch gekennzeichnet, dass** an den Seiten des mindestens einen magnetisierbaren Kerns oder des mindestens einen Blechpakets (1), an denen kein mindesten ein Abstandselement (2) mit den mindestens zwei Abstandshaltern (3) angeordnet ist, zwischen der Wicklung (7) und dem mindestens einen magnetisierbaren Kern oder dem mindestens einen Blechpaket (1) ein weiterer Luftkanal (6) ausgebildet ist.

9. Spule nach einem der vorhergehenden Patentansprüche, **dadurch gekennzeichnet, dass** das mindestens eine Abstandselement (2) und/oder die mindestens zwei Abstandshalter (3) stangengezogen oder stangengepresst oder mittels eines Druck-Harzinjektionsverfahrens oder eines Vakuuminfusionsverfahrens oder eines Pultrusionsverfahrens hergestellt sind und aus glasfaserverstärkten oder kohlenstofffaserverstärktem Kunststoff bestehen.

10. Spule nach einem der vorhergehenden Patentansprüche, **dadurch gekennzeichnet, dass** das mindestens eine Abstandselement (2) eine halbrunde Grundform besitzt und/oder die mindestens zwei Abstandshalter (3) im Wesentlichen einen rechteckförmigen Querschnitt aufweisen oder die Querschnittsform eines X aufweisen.

11. Spule nach Patentanspruch 7 oder 8, **dadurch gekennzeichnet, dass** die Größe des Luftkanals (5) und/oder des weiteren Luftkanals (6) durch die Wahl des Durchmessers oder der Querschnittsfläche des mindestens einen Abstandselements (2), der Form des mindestens einen Abstandselements (2), der Größe und Form oder der Querschnittsfläche der mindestens zwei Abstandshaltern (3) und/oder der Art und Position der Anordnung der mindestens zwei Abstandshalter (3) an dem mindestens einen Abstandselements (2) einstellbar ist.

12. Spule nach einem der vorhergehenden Patentansprüche, **dadurch gekennzeichnet, dass** die einzelnen Bleche des mindestens ein Blechpakets (1) zusammengepresst sind und das mindestens eine Abstandselement (2) diese über die Wicklung(7) zusammenpresst bzw. aufeinander presst.

13. Spule nach einem der vorhergehenden Patentansprüche, **dadurch gekennzeichnet, dass** bei Verwendung von mehr als einem Abstandselement (2) pro Seite mindestens eines magnetisierbaren Kerns oder mindestens eines Blechpakets (1) die Abstandselemente (2) an den Enden des mindestens einen magnetisierbaren Kerns oder des mindestens einen Blechpaktes (1) angeordnet sind, sodass die auf dem mindestens einen magnetisierbaren Kern oder dem mindestens einen Blechpaket (1) anliegenden Enden der Abstandselemente (2) mit der von der Wicklung (7) erzeugten Kraft, welche beim Wicklungsvorgang entsteht und variierbar einstellbar ist, an den Seitenkanten des mindestens einen Kerns oder des mindestens einen Blechpakets (1) in diesen oder dieses einleitbar ist.

14. Spule nach einem der vorhergehenden Patentansprüche, **dadurch gekennzeichnet, dass** die Spule als Drossel ausgelegt ist.

15. Verfahren zur Herstellung einer Spule nach einem der vorangehenden Patentansprüche 1 bis 14, mit den Verfahrensschritten:
- bereitstellen mindestens eines magnetisierbaren Kerns, wobei der magnetisierbare Kern aus mindestens einem Blechpaket (1) aus mehreren Blechen, die miteinander zu dem Blechpaket (1) verbunden sind, oder aus einem in eine rechteckige oder quadratische Form gepresstem weichmagnetischen Werkstoff oder Ferritmaterial besteht,
- anordnen von jeweils mindestens einem Abstandselement (2) an zwei sich gegenüberliegenden Seiten des Kerns, wobei an den jeweils mindestens einem Abstandselement (2) an zwei sich gegenüberliegenden Seiten des Kerns jeweils mindestens zwei Abstandshalter (4) angeordnet werden,
- anordnen oder fixieren der Abstandselemente (2) am Kern,
- umwickeln des Kerns mit einem elektrischen Leiter.

16. Verfahren Nach Patentanspruch 15, **dadurch gekennzeichnet, dass** der elektrischen Leiter in Form eines Drahtes oder eines Bandes, mit rechteckigem oder quadratischem oder rundem Querschnitt, bereitgestellt wird und dass der elektrische Leiter mit einer Primärisolierung überzogen ist, dass die Umwicklung des Kerns mit dem elektrischen Leiter schraubenförmig erfolgt und dass anschießend eine Imprägnierung erfolgt.

## Claims

1. Coil, comprising at least one magnetizable core or at least one stack of metal sheets (1), **wherein** at the at least one magnetizable core or the at least one stack of metal sheets (1) at least one spacer element (2) is arranged on each of at least two opposing sides of the at least one magnetizable core or the at least one stack of metal sheets(1), wherein the at least one spacer element (2) is in contact with the at least one magnetizable core or the at least one stack of metal sheets (1), at least at one point, wherein at least two spacers (3), which extend towards the at least one magnetizable core or the at least one stack of metal sheets (1), are arranged at the at least one spacer element (2) and wherein one winding (7) of the coil is in contact with the at least two spacers(3) and the at least one spacer element (2) is formed in the shape of a semicircle.

2. Coil according to patent claim 1, **characterized in that** the winding (7) is force-fittingly and/or form-fittingly connected to the spacers (3).

3. Coil according to one of the aforementioned patent claims 1 or 2, **characterized in that** the at least one spacer element (2) comprises at least two mountings (4), by which the at least two spacers (3) are form-fittingly and/or force-fittingly connectable to the at least one spacer element (2).

4. Coil according to patent claim 3, **characterized in that** the at least two mountings (4) at the at least one spacer element (2) are arranged equidistantly at the side opposing to the at least one magnetizable core or the at least one stack of metal sheets (1) of the at least one spacer element (2).

5. Coil according to one of the aforementioned patent claims, **characterized in that** the at least one spacer element (2) and the at least two spacers (3) are made of a material, which is not electrically conductive and/or a material, which is not magnetizable.

6. Coil according to one of the aforementioned patent claims, **characterized in that** the winding (7) of the coil presses the at least two spacers (3) and the at least one spacer element (2) onto the at least one magnetizable core or the at least one stack of metal sheets (1) with the force by which the winding is guided to the coil and by that fixes the at least one magnetizable core or the at least one stack of metal sheets (1) force-fittingly between the at least two spacer elements (2) at opposing sides of the at least one magnetizable core or the at least one stack of metal sheets (1).

7. Coil according to one of the aforementioned patent claims, **characterized in that** between the at least one spacer element (2) with the at least two spacers (3) and with the winding attached thereto and the at least one magnetizable core or the at least one stack of metal sheets (1), there is an air channel (5).

8. Coil according to one of the aforementioned patent claims, **characterized in that** at the sides of the at least one magnetizable core or the at least one stack of metal sheets (1), at which not at least one spacer element (2) with at least two spacers (3) is arranged, another air channel (6) is formed between the winding (7) and the at least one magnetizable core or the at least one stack of metal sheets (1).

9. Coil according to one of the aforementioned patent claims, **characterized in that** the at least one spacer element (2) and/or the at least two spacers (3) are rod-drawn or rod-pressed or made by methods of pressure resin injection or pultrusion and are made of glass fiber reinforced or carbon fiber reinforced plastic.

10. Coil according to one of the aforementioned patent claims, **characterized in that** the at least one spacer element (2) has a semicircular basic shape and/or the at least two spacers (3) have a rectangular cross section, or their cross section is X-shaped.

11. Coil according to patent claim 7 or 8, **characterized in that** the size of the air channel (5) and/or of the further air channel (6) is adjustable by the choice of the diameter or the cross-section area of the at least one spacer element (2), the shape of the at least one spacer element (2), the size and shape or cross-section area of the at least two spacers (3) and/or the type and position of the arrangement of the at least two spacers (3) to the at least one spacer element (2).

12. Coil according to one of the aforementioned patent claims, **characterized in that** the single sheets of the stack of metal sheets (1) are pressed together and that the at least one spacer element (2) presses them together or onto each other via the winding (7).

13. Coil according to one of the aforementioned patent claims, **characterized in that** when more than one spacer element (2) is used on each side of the at least one magnetizable core or the at least one stack of metal sheets (1), the spacer elements (2) are arranged at the ends of the at least one magnetizable core or the at least one stack of metal sheets (1), so that the ends of the spacer elements (2) which are in contact with the at least one magnetizable core or the at least one stack of metal sheets (1) are inducible to the edges of the at least one magnetizable core or the at least one stack of metal sheets (1) by the variably adjustable force generated by the winding (7) during the process of winding.

14. Coil according to one of the aforementioned patent claims, **characterized in that** the coil is designed as choke.

15. Method for the production of a coil according to one of the aforementioned patent claims 1 to 14 with the process steps:
- providing a magnetizable core, wherein the magnetizable core consists of at least one stack of metal sheets (1) made of multiple metal sheets, which are connected to each other forming a stack of metal sheets (1) or consists of a magnetically soft material or ferrite material which is pressed into a rectangular or quadratic form,
- arranging at least one spacer element (2) at two opposing sides of the core, wherein at least two spacers (3) are arranged at each of the at least one spacer element (2) at two opposing sides of the core,
- arranging or fixing of the spacer elements (2) at the core,
- wrapping the core with an electrical conductor.

16. Method according to patent claim 15, **characterized in that** the electrical conductor is provided in the form of a wire or band with a rectangular or quadratic or round cross-section and that the electrical conductor is coated with a primary insulation, that the wrapping of the core with the electrical conductor is performed screw-shaped and subsequently an impregnation is performed.

## Revendications

1. Bobine, possédant au moins un noyau magnétisable ou au moins un paquet de tôles (1), au moins un élément d'écartement (2) étant respectivement disposé sur l'au moins un noyau magnétisable ou l'au moins un paquet de tôles (1) sur au moins deux côtés opposés du noyau magnétisable ou de l'au moins un paquet de tôles (1), l'au moins un élément d'écartement (2) étant en contact avec l'au moins un noyau magnétisable ou l'au moins un paquet de tôles (1) au moins à un endroit, au moins deux entretoises (3) étant disposées sur l'au moins un élément d'écartement (2), lesquelles s'étendent le long de l'au moins un noyau magnétisable ou de l'au moins un paquet de tôles (1), et un enroulement (7) de la bobine reposant contre les au moins deux entretoises (3), et l'au moins un élément d'écartement (2) réalisant la forme d'un demi-cercle.

2. Bobine selon la revendication 1, **caractérisée en ce que** l'enroulement (7) repose par adhérence et/ou par complémentarité de forme contre les entretoises (3).

3. Bobine selon l'une des revendications précédentes 1 ou 2, **caractérisée en ce que** l'au moins un élément d'écartement (2) possède au moins deux logements (4) par le biais desquels les au moins deux entretoises (3) peuvent être reliées par complémentarité de forme et/ou par adhérence à l'au moins un élément d'écartement (2).

4. Bobine selon la revendication 3, **caractérisée en ce que** les au moins deux logements (4) sont disposés sur l'au moins un élément d'écartement (2) à égale distance sur le côté de l'au moins un élément d'écartement (2) opposé à l'au moins un noyau magnétisable ou à l'au moins un paquet de tôles (1).

5. Bobine selon l'une des revendications précédentes, **caractérisée en ce que** l'au moins un élément d'écartement (2) et les au moins deux entretoises (3) sont constitués d'un matériau non conducteur d'électricité et/ou d'un matériau non magnétisable.

6. Bobine selon l'une des revendications précédentes, **caractérisée en ce que** l'enroulement (7) de la bobine presse les au moins deux entretoises (3) et l'au moins un élément d'écartement (2) avec la force avec laquelle l'enroulement (7) est guidé sur la bobine sur l'au moins un noyau magnétisable ou l'au moins un paquet de tôles (1) et cale ainsi l'au moins un noyau magnétisable ou l'au moins un paquet de tôles (1) par adhérence entre les respectivement sur les au moins deux côtés opposés du noyau magnétisable ou de l'au moins un paquet de tôles (1).

7. Bobine selon l'une des revendications précédentes, **caractérisée en ce qu'**un canal d'air (5) est présent entre l'au moins un élément d'écartement (2) avec les au moins deux entretoises (3) et l'enroulement (7) qui repose sur ceux-ci et l'au moins un noyau magnétisable ou l'au moins un paquet de tôles (1). un canal d'air (5) est présent au moins un noyau magnétisable ou l'au moins un paquet de tôles (1).

8. Bobine selon l'une des revendications précédentes, **caractérisée en ce que**, sur les côtés de l'au moins un noyau magnétisable ou de l'au moins un paquet de tôles (1), sur lesquels aucun élément d'écartement (2) avec les au moins deux entretoises (3) n'est disposé, un canal d'air supplémentaire (6) est formé entre l'enroulement (7) et l'au moins un noyau magnétisable ou l'au moins un paquet de tôles (1).

9. Bobine selon l'une des revendications précédentes, **caractérisée en ce que** l'au moins un élément d'écartement (2) et/ou les au moins deux entretoises (3) sont étirés à partir de barres ou extrudés à partir de barres ou fabriqués au moyen d'un procédé d'injection de résine sous pression ou d'un procédé d'infusion sous vide ou d'un procédé de pultrusion et sont constitués de matière plastique renforcée de fibres de verre ou renforcée de fibres de carbone.

10. Bobine selon l'une des revendications précédentes, **caractérisée en ce que** l'au moins un élément d'écartement (2) possède une forme de base semi-circulaire et/ou les au moins deux entretoises (3) possèdent une section transversale sensiblement rectangulaire ou la forme de la section transversale d'un X.

11. Bobine selon la revendication 7 ou 8, **caractérisée en ce que** la taille du canal d'air (5) et/ou du canal d'air supplémentaire (6) est déterminée par le choix du diamètre ou de la section transversale de l'au moins un élément d'écartement (2), de la forme de l'au moins un élément d'écartement (2), de la taille et de la forme ou de la section transversale des au moins deux entretoises (3) et/ou du type et de la position de l'arrangement des au moins deux entretoises (3) sur l'au moins un élément d'écartement (2).

12. Bobine selon l'une des revendications précédentes, **caractérisée en ce que** les tôles individuelles de l'au moins un paquet de tôles (1) sont comprimées et l'au moins un élément d'écartement (2) comprime celles-ci ou les presse les unes contre les autres par le biais de l'enroulement (7).

13. Bobine selon l'une des revendications précédentes, **caractérisée en ce que**, lorsque de l'utilisation de plus d'un élément d'écartement (2) par côté d'au moins un noyau magnétisable ou d'au moins un paquet de tôles (1), les éléments d'écartement (2) sont disposés au niveau des extrémités de l'au moins un noyau magnétisable ou de l'au moins un paquet de tôles (1), de telle sorte que les extrémités des éléments d'écartement (2) reposant sur l'au moins un noyau magnétisable ou l'au moins un paquet de tôles (1) avec la force générée par l'enroulement (7), laquelle est produite lors du processus d'enroulement et qui est réglable de manière variable, peut être induite au niveau des bords latéraux de l'au moins un noyau ou de l'au moins un paquet de tôles (1) dans celui-ci ou sur celui-ci.

14. Bobine selon l'une des revendications précédentes, **caractérisée en ce que** la bobine est conçue comme une bobine d'arrêt.

15. Procédé de fabrication d'une bobine selon l'une des revendications précédentes 1 à 14, comprenant les étapes suivantes :
- fourniture d'au moins un noyau magnétisable, le noyau magnétisable étant constitué d'au moins un paquet de tôles (1) composé de plusieurs tôles, qui sont reliées entre elles pour former le paquet de tôles (1), ou d'un matériau magnétique doux ou ferrite pressé en une forme rectangulaire ou carrée,
- disposition respectivement d'au moins un élément d'écartement (2) sur deux côtés opposés du noyau, au moins deux entretoises (4) étant respectivement disposées sur l'au moins un élément d'écartement (2) respectif sur deux côtés opposés du noyau,
- disposition ou calage des éléments d'écartement (2) sur le noyau,
- enroulement d'un conducteur électrique autour du noyau.

16. Procédé selon la revendication 15, **caractérisé en ce que** le conducteur électrique est fourni sous la forme d'un fil ou d'un ruban, avec une section transversale rectangulaire, carrée ou ronde, et **en ce que** le conducteur électrique est recouvert d'une isolation primaire, **en ce que** l'enroulement du conducteur électrique autour du noyau s'effectue en forme de spirale et **en ce qu'**une imprégnation est ensuite réalisée.
